# EUROPÄISCHE PATENTSCHRIFT

(11) **EP 1 922 467 B1**
(45) Veröffentlichungstag und Bekanntmachung des Hinweises auf die Patenterteilung: **08.08.2012**
(21) Anmeldenummer: 06776941.4
(22) Anmeldetag: 18.08.2006
(51) Int. Cl.: E05D 7/00

(54) **BAND FÜR TÜREN, FENSTER ODER DERGLEICHEN**
HINGE FOR DOORS, WINDOWS OR THE LIKE
CHARNIERE POUR PORTES, FENETRES OU ELEMENTS SIMILAIRES

(30) Priorität: 07.09.2005 DE 202005014093 U
(43) Veröffentlichungstag der Anmeldung: 21.05.2008
(73) Patentinhaber: Dr. Hahn GmbH & Co. KG, 41189 Mönchengladbach-Wickrath (DE)
(72) Erfinder: HERGLOTZ, Tibor, 52372 Kreuzau (DE)
(74) Vertreter: Kluin, Jörg-Eden
(86) Internationale Anmeldenummer: PCT/EP2006/008145
(87) Internationale Veröffentlichungsnummer: WO 2007/028490

(56) Entgegenhaltungen:
- DE-U1- 20 007 759
- DE-U1- 29 921 535

## Beschreibung

Die Erfindung betrifft ein Band für Türen, Fenster oder dergleichen, mit mindestens einem an einem Rahmen befestigbaren Rahmenbandteil, mit mindestens einem an einem Flügel befestigbaren Flügelbandteil, mit einem in die Bandteile eingreifenden und diese um eine Scharnierachse verschwenkbar miteinander verbindenden Bandbolzen, der in dem Flügelbandteil gegen Verdrehungen um die Scharnierachse relativ zu dem Flügelbandteil und in Richtung der Scharnierachse festlegbar ist, und mit einer den Bandbolzen umgebenden, ein Außengewinde aufweisende Gewindebüchse, die in ein in dem Flügelbandteil vorgesehenes, komplementäres Innengewinde eingreift und sich mit ihrer unteren Stirnseite unmittelbar oder mittelbar auf dem Rahmenbandteil abstützt.

Ein derartiges Band ist aus der DE 297 13 254 U1 bekannt. Bei diesem Band umfasst die Gewindebüchse an ihrem unteren, aus dem Flügelbandteil herausragenden Bereich einen Verdrehbetätigungsflansch, welcher Betätigungsausnehmungen aufweist, an die ein Hakenschlüssel zur Drehbetätigung zwecks Justierung des Flügelbandteils in Richtung der Scharnierachse angesetzt werden kann.

Nachteilig ist bei diesem Band, dass die Länge des aus dem Flügelbandteil hinausragenden Bereichs der Gewindebüchse zum Ansetzen des Hakenschlüssels ein gewisses Mindestmaß aufweisen muss, wodurch der Abstand zwischen dem Flügelbandteil und dem Rahmenbandteil bzw. zwischen deren Scharnierteilen in Richtung der Scharnierachse eben dieses Mindestmaß beträgt. Dieses Band vermittelt daher einen zerklüfteten, optischen Eindruck. Ferner wird der optische Eindruck zusätzlich durch die Betätigungsausnehmungen gestört. Schließlich ist der Bereich zwischen den beiden Scharnierteilen schlecht zu reinigen, so dass sich hier leicht Schmutz ansammelt, der zu einer Erhöhung des Verschleißes und zu einer Geräuschbildung bei Betätigung des Bandes führen kann.

Aus der DE 200 07 759 U1 ist ein Tür- oder Fensterband bekannt, welches ein Rahmenbandteil und ein Flügelbandteil aufweist, die mittels eines Bandbolzens gelenkig miteinander verbunden sind. Dieses Band umfasst des weiteren eine Gewindebüchse, die mit dem Bandbolzen drehgekoppelt, jedoch in Richtung der Scharnierachse verlagerbar angeordnet ist. Diese Gewindebüchse umfasst einen unteren, das Außengewinde aufweisenden und einen oberen, gewindelosen Bereich, wobei der Außendurchmesser des gewindelosen Bereichs etwa dem Kerndurchmesser des Außengewindes entspricht. Die Bereiche sind auf ihren zugewandten Seiten jeweils mit einem axial vorspringenden Teleskopkragen versehen, über die die beiden Bereiche ineinander greifen.

Der untere, das Außengewinde umfassende Bereich der Gewindebüchse ist drehfest mit dem Bandbolzen verbunden. Eine Höhenjustierung kann somit durch Drehbetätigung des Bandbolzens erfolgen.

Um zu verhindern, dass ein Verschwenken des Tür- oder Fensterflügels zu einer Verstellung des Flügelbandteils relativ zu dem Rahmenbandteil führt, ist eine Madenschraube vorgesehen, welche in einer Gewindebohrung in dem Flügelbandteil gelagert und durch ein Loch in dem unteren Teil der Gewindebüchse gegen den Bandbolzen drehbar ist. Um eine relative Höhenverstellung, die zur Justierung erforderlich ist, zwischen dem Bandbolzen und dem unteren Teil der Gewindebüchse zu berücksichtigen, sind an dem unteren Teil vier, jeweils um 90° versetzt angeordnete Löcher vorgesehen, die als Langlöcher ausgebildet sind. Diese vier Langlöcher sollen ausreichen, um bei üblichen Steigungen der Gewinde eine hinreichend feine Höhenabstufung zu erhalten.

Nachteilig ist bei diesem Band, dass die Höhenverstellbarkeit nicht stufenlos erfolgen kann. Darüber hinaus besteht die Gefahr, dass nach erfolgter Justierung bei einem Eindrehen der Madenschraube zwecks Fixierung eines der Löcher nicht getroffen wird, wodurch die Gewindebüchse beschädigt oder sogar zerstört werden kann.

Der Erfindung liegt daher die Aufgabe zugrunde, ein Band zu entwickeln, das hinsichtlich der vorgenannten Nachteile verbessert ist.

Diese Aufgabe wird durch das in Anspruch 1 wiedergegebene Band gelöst.

Erfindungsgemäß ist die Gewindebüchse mit dem Bandbolzen drehgekoppelt, jedoch in Richtung der Scharnierachse verlagerbar angeordnet. Durch diese Maßnahme ist es nicht mehr erforderlich, an der Gewindebüchse einen Verdrehbetätigungsflansch vorzusehen, sondern die Drehbewegung kann über den Bandbolzen eingeleitet werden. Hierzu kann dieser an einem stirnseitigen Ende Mittel zum Ansetzen eines Drehwerkzeugs, beispielsweise eines Schraubenziehers oder eines Sechskantschlüssels aufweisen. Da der Bandbolzen in Richtung der Scharnierachse verlagerbar angeordnet ist, kann das Flügelbandteil in Richtung der Scharnierachse, d.h. vertikal justiert werden, ohne dass der Bandbolzen sich relativ zu dem aufnehmenden Rahmenbandteil verlagert. Nach dem Justiervorgang kann das Flügelbandteil in der gewünschten Position fixiert werden, indem der Bandbolzen gegen weitere Verdrehungen relativ zu dem Flügelbandteil festgelegt wird.

Die Drehkopplung zwischen der Gewindebüchse und dem Bandbolzen kann dadurch bewirkt werden, dass der Bandbolzen eine Längsnut aufweist, in die ein radial nach innen ragender Vorsprung der Gewindebüchse eingreift.

Bei dem erfindungsgemäßen Band umfasst die Gewindebüchse einen unteren, das Außengewinde aufweisenden und einen oberen, gewindelosen Bereich, wobei der Außendurchmesser des gewindelosen Bereichs etwa dem Kerndurchmesser des Außengewindes entspricht. Die durch die Gewindebüchse erzeugte Führungsfunktion für den Bandbolzen ist aufgrund dieser Maßnahme sichergestellt, ohne dass es zur Montage der Gewindebüchse erforderlich ist, diese über ihre gesamte Länge in das in einer Ausnehmung des Flügelbandteils vorgesehene Innengewinde einzudrehen. Die Zeit, die für eine Grundmontage der Gewindehülse bis in eine Mittelstellung benötigt wird, ist dadurch reduziert.

Der das Außengewinde aufweisende und der gewindelose Bereich ist jeweils von separaten Büchsenteilen gebildet. Zwischen den Büchsenteilen ist ein Kopplungselement zur Fixierung der beiden Büchsenteile in Richtung der Scharnierachse vorgesehen, welches drehfest in dem Flügelbandteil angeordnet ist. Die Festlegung des Bandbolzens in dem Flügelbandteil kann dann im Bereich des Kopplungselements bei Verwirklichung einer stufenlosen Justierbarkeit erfolgen, da das untere Büchsenteil relativ zu dem Kopplungsteil um die Scharnierachse verdrehbar ist. Auch wird durch diese Maßnahme vermieden, dass sich der gewindelose Bereich bei der Grundmontage der Gewindebüchse oder bei dem Justiervorgang unter Reiben an den Gewindegängen des Innengewindes des Flügelbandteils mitdreht, was zu einer Erhöhung des Verschleißes des Innengewindes führen könnte.

Das Kopplungselement umfasst vorzugsweise an jedem stirnseitigen Ende Kopplungsmittel, die mit Gegenkopplungsmitteln an jeweils einem der Büchsenteile in Eingriff bringbar sind. Die Grundmontage der Gewindebüchse erfolgt dann beispielsweise dadurch, dass das mit dem Außengewinde versehene Teil bis in die Mittelstellung in die Aufnahme eingeschraubt wird, das Rastelement von oben in die Ausnehmung eingeführt und schließlich das gewindelose Büchsenteil mit einem derartigen Druck von oben in die Ausnehmung eingedrückt wird, dass die Kopplungsmittel mit den Gegenkopplungsmitteln in Eingriff gelangen.

Die Kopplungsmittel umfassen vorzugsweise einen in einer zur Scharnierachse senkrechten Ebene umlaufenden Rastvorsprung.

Die Gegenkopplungsmittel weisen dann vorzugsweise eine komplementär zu dem Rastvorsprung ausgebildete, umlaufende Rastnut auf. Rastvorsprung und Rastnut sind so dimensioniert, dass sie unter Überwindung elastischer Verformungskräfte in Eingriff bringbar sind.

Besonders bevorzugt ist eine Weiterbildung des Kopplungselements, welches ein mit dem einen Büchsenteil und ein weiteres mit dem anderen Büchsenteil in Eingriff bringbares Teil umfasst. Das Kopplungselement ist mit anderen Worten selbst zweiteilig ausgebildet. Aufgrund dieser Maßnahme ist es möglich, zunächst das jeweils zugehörige Teil des Kopplungselementes mit dem entsprechenden Büchsenteil in Eingriff zu bringen und anschließend das jeweilige Büchsenteil zusammen mit dem Kopplungsteil in die Aufnahme einzuführen. Es braucht dann nur noch die Verbindung der beiden Teil des Kopplungselements hergestellt werden, wozu diese Teile wiederum zueinander komplementäre, in Eingriff bringbare Rastmittel umfassen.

Besonders bevorzugt ist eine Ausgestaltung des erfindungsgemäßen Bandes, bei welcher die Teile des Kopplungselements parallel zur Scharnierachse verlaufende Fortsätze umfassen, die über eine Rastverbindung in Richtung der Scharnierachse koppelbar sind.

Besonders bevorzugt ist dann eine Weiterbildung des erfindungsgemäßen Bandes, bei der die Fortsätze in Führungsnuten in der von dem Bandbolzen durchsetzten, das Innengewinde für die Gewindebüchse aufweisenden Aufnahme in dem Flügelbandteil verlaufen. Auf diese Weise ist zunächst gewährleistet, dass sich das Kopplungselement bei der Grundmontage und dem Justiervorgang nicht mitdrehen kann, wodurch verhindert wird, dass ein Drehmoment auf das gewindelose Büchsenteil übertragen wird.

Ferner ermöglicht diese Ausgestaltung, dass der Durchmesser der Aufnahme zwischen den Führungsnuten so gewählt werden kann, dass er nur geringfügig größer als der Außendurchmesser des Bandbolzens ist. Die innere Mantelfläche der Aufnahme ragt somit bis an die äußere Mantelfläche des Bandbolzens heran, so dass in diesem Bereich zur Festlegung des Bandbolzens nach erfolgter Justierung eine in einer quer zur Scharnierachse verlaufenden Gewindebohrung ruhende Madenschraube dienen kann.

In der Zeichnung ist - ausschnittsweise - ein Ausführungsbeispiel eines erfindungsgemäßen Bandes dargestellt. Es zeigen:
- Fig. 1: das Flügelbandteil dieses Ausführungsbeispiels in einer perspektivischen Explosionsdarstellung;
- Fig. 2: den innerhalb des Flügelbandteils liegenden Bereich des Bandbolzens;
- Fig. 3: dasselbe Flügelbandteil im grundmontierten Zustand, wobei die unsichtbaren Linien gestrichelt dargestellt sind;
- Fig. 4: eine Ansicht gemäß Fig. 3 von unten ohne eingesetzte Gewindebüchse sowie
- Fig. 5: dieselbe Ansicht wie in Fig. 4, jedoch mit eingesetzter Gewindebüchse und eingesetztem Bandzapfen, jedoch ohne Darstellung der in Fig. 4 eingezeichneten Madenschraube zur Festlegung des Bandzapfens in dem Flügelbandteil.

Das in der Zeichnung als Ganzes mit 100 bezeichnete Band umfasst ein Flügelbandteil 1, welches bei einem dreiteiligen Band zwischen zwei in der Zeichnung nicht dargestellten Rahmenbandteilen angeordnet sein kann.

Das Flügelbandteil 1 umfasst ein Befestigungsteil 2 und ein Scharnierteil 3.

Das Befestigungsteil 2 ist mit langlochförmigen Durchbrüchen 4 und mit Ansätzen 5 versehen, so dass eine an sich bekannte Anordnung zur Justierung des Flügels senkrecht zur Scharnierachse S, d.h. zur horizontalen Justierung des Türflügels zur Anwendung kommen kann.

In dem Scharnierteil 3 ist eine Aufnahme 6 vorgesehen, die sowohl an ihrem gemäß der Zeichnung unteren, als auch gemäß der Zeichnung oberen Endbereich 7, 8 ein Innengewinde 9 aufweist (vgl. Fig. 3).

Die Endbereiche 7 und 8 sind über einen Mittenbereich 10 miteinander verbunden, dessen Innendurchmesser nur geringfügig größer als der Außendurchmesser eines die Aufnahme 6 durchsetzenden Bandbolzens 11 ist. Der Mittenbereich 10 umfasst zwei bezüglich der Scharnierachse S einander gegenüberliegende Führungsnuten 12, wie insbesondere in Fig. 4 erkennbar ist.

In der Aufnahme 6 ist eine als Ganzes mit 13 bezeichnete Gewindebüchse vorgesehen. Sie umfasst ein unteres Teil 14 mit einem Außengewinde 15 und ein gewindetoses, oberes Teil 16, dessen Außendurchmesser etwa dem Kerndurchmesser des unteren Teils 14 entspricht. Zwischen dem unteren und dem oberen Teil 14, 16 ist ein Kopplungselement 17 vorgesehen, welches ein unteres, mit dem unteren Teil 14 in Eingriff bringbares Teil 18 und ein mit dem oberen Teil 16 in Eingriff bringbares Teil 19 umfasst. Die beiden Teile 18, 19 weisen jeweils einen Verbindungsflansch 20, 21 auf, der in einer zur Scharnierachse S senkrechten Ebene liegt. Beide Verbindungsflansche 20, 21 umfassen jeweils einen umlaufenden Rastvorsprung 22, 23, der jeweils mit einer in der Zeichnung nicht erkennbaren, komplementär zu dem Rastvorsprung ausgebildeten, umlaufenden Rastnut in dem unteren bzw. oberen Teil 14, 16 in Eingriff steht. Die Rastvorsprünge 22, 23 und die komplementären Rastnuten sind so bemessen, dass in Richtung der Scharnierachse S ein Klemmsitz zwischen dem Kopplungselement 17 und den Teilen 14, 16 bewirkt wird, die Teile 14, 16 jedoch relativ zum Kopplungselement 17 um die Scharnierachse S verdrehbar sind.

Von den Verbindungsflanschen 20, 21 erstrecken sich auf der dem Rastvorsprung 22, 23 jeweils gegenüberliegenden Seite zwei Fortsätze 24, 25; 26, 27. Der Fortsatz 24 weist eine Rastaufnahme auf, die mit einem an dem Fortsatz 26 vorgesehenen Rastvorsprung in Eingriff bringbar ist. Dementsprechend ist an dem Fortsatz 25 ein Rastvorsprung vorgesehen, der mit einer Rastaufnahme an dem Fortsatz 27 in Eingriff bringbar ist. Bei den Teilen 18, 19 des Kopplungselements 17 handelt es sich dementsprechend um dieselben Bauteile, die jedoch um einen Winkel um die Scharnierachse S von 180° verdreht zueinander angeordnet sind. Die einander zugewandten Innenflächen der Fortsätze 24, 25; 26, 27 weisen eine an den Durchmesser des Bandbolzens 11 angepassten Krümmungsradius auf. Ihre Außenkontur ist an die Kontur der Führungsnuten 12 derart angepasst, dass die beiden Teile 18, 19 unter Einführung der Fortsätze in die Führungsnuten in die Aufnahme 6 einschiebbar und mittels der an den Enden der Fortsätze vorhandenen Rasteinrichtungen aneinander festlegbar sind. Der Mittenbereich 10 der Aufnahme 6 weist eine Länge auf, der um den maximalen Verstellweg kleiner ist als der Abstand der Verbindungsflansche 20, 21 zueinander, so dass das Kopplungselement 17 in Richtung der Scharnierachse S um den Verstellweg verlagerbar ist.

Wie aus Fig. 3 sinnfällig wird, erfährt die Gewindebüchse 13 durch die Kopplung ihrer Bauteile über die Rastverbindungen aneinander in ihrer Gesamtheit eine Verlagerung relativ zum Flügelbandteil in Richtung der Scharnierachse S, wenn das untere Teil 14 gedreht wird. Zwecks Einleitung der Drehbewegung weist das untere Teil 14 einen nach innen gerichteten, radialen Vorsprung 28 auf, der insbesondere in Fig. 5 erkennbar ist. Der Vorsprung ist an eine Längsnut des Bandbolzens 11 angepasst, so dass dieser durch das untere Teil 14 hindurch schiebbar, jedoch drehverbunden ist. Zwecks Drehbetätigung des unteren Teils 14 der Gewindebüchse 13 ist es daher lediglich erforderlich, den Bandbolzen entsprechend zu drehen. Wie in Fig. 4 erkennbar ist, weist das Flügelbandteil 1 eine quer zur Scharnierachse S verlaufende Gewindebohrung 29 auf, die etwa in der Mitte der Längserstreckung des Scharnierteils 3 des Flügelbandteils 1 angeordnet ist und sich außerhalb der Führungsnuten 12 bis in den Mittenbereich 10 erstreckt. Die Gewindebohrung 29 dient der Aufnahme einer Madenschraube 30, mit der ein Klemmsitz zwischen dem Flügelbandteil 1 und dem Bandbolzen 11 bewirkt werden kann. Dieser Klemmsitz ist notwendig, um zu verhindern, dass nach der vertikalen Justierung des Flügels sich die Gewindebüchse 13 relativ zu dem Flügelbandteil drehen kann, da dies mit einer Dejustierung verbunden wäre. Damit die Madenschraube 30 auch einen wirksamen Anschlag gegen ein gewaltsames Heraustreiben des Bandbolzens in Richtung der Scharnierachse S und damit eine wirksame Einbruchssicherung darstellt, ist an dem Bandbolzen 11 eine Eindrehung 31 vorgesehen, deren Länge so gewählt ist, dass eine Verlagerung des Bandbolzens in dem Flügelbandteil um den maximalen Verstellweg möglich ist. Die radial vorspringenden Begrenzungsflächen des Bandbolzens 32, 33 bilden Anschläge für den Bandbolzen an der Madenschraube 30.

### Bezugszeichenliste:

- 100: Band
- 1: Flügelbandteil
- 2: Befestigungsteile
- 3: Scharnierteil
- 4: langlochförmige Durchbrüche
- 5: Ansätze
- 6: Aufnahme
- 7: Endbereich
- 8: Endbereich
- 9: Innengewinde
- 10: Mittenbereich
- 11: Bandbolzen
- 12: Führungsnuten
- 13: Gewindebüchse
- 14: unteres Teil
- 15: Außengewinde
- 16: oberes Teil
- 17: Kopplungselement
- 18: unteres Teil
- 19: oberes Teil
- 20: Verbindungsflansch
- 21: Verbindungsflansch
- 22: Rastvorsprung
- 23: Rastvorsprung
- 24: Fortsatz
- 25: Fortsatz
- 26: Fortsatz
- 27: Fortsatz
- 28: Vorsprung
- 29: Gewindebohrung
- 30: Madenschraube
- 31: Eindrehung
- 32: Begrenzungsfläche
- 33: Begrenzungsfläche
- S: Scharnierachse

## Patentansprüche

1. Band für Türen, Fenster oder dergleichen,
mit mindestens einem an einem Rahmen befestigbaren Rahmenbandteil, mit mindestens einem an einem Flügel befestigbaren Flügelbandteil (1), mit einem in die Bandteile eingreifenden und diese um eine Scharnierachse (S) verschwenkbar miteinander verbindenden Bandbolzen, der in dem Flügelbandteil (1) gegen Verdrehungen um die Scharnierachse (S) relativ zu dem Flügelbandteil (1) und in Richtung der Scharnierachse (S) festlegbar ist,
und mit einer den Bandbolzen (11) umgebenden, ein Außengewinde (15) aufweisende Gewindebüchse (13), die in ein in dem Flügelbandteil (1) vorgesehenes, komplementäres Innengewinde (9) eingreift und sich mit ihrer unteren Stirnseite unmittelbar oder mittelbar auf dem Rahmenbandteil abstützt, wobei die Gewindebüchse (13) mit dem Bandbolzen (11) drehgekoppelt, jedoch in Richtung der Scharnierachse (S) verlagerbar angeordnet ist, wobei die Gewindebüchse (13) einen unteren, das Außengewinde (15) aufweisenden und einen oberen, gewindelosen Bereich umfasst, wobei der Außendurchmesser des gewindelosen Bereichs etwa dem Kerndurchmesser des Außengewindes (15) entspricht und wobei die beiden Bereiche von separaten Büchsenteilen (14, 16) gebildet sind,
**dadurch gekennzeichnet,**
**dass** zwischen den beiden Büchsenteilen (14, 16) ein Kopplungselement (17) zur Fixierung der beiden Büchsenteile (14, 16) in Richtung der Scharnierachse (S) vorgesehen ist, welches drehfest in dem Flügelbandteil angeordnet ist und dass das untere Büchsenteil (14) relativ zum Kopplungselement (17) um die Scharnierachse (S) verdrehbar ist.

2. Band nach Anspruch 1, **dadurch gekennzeichnet, dass** das Kopplungselement (17) an jedem stirnseitigen Ende Kopplungsmittel umfasst, die mit Gegenkopplungsmitteln an jeweils einem der Büchsenteile (14, 16) in Eingriff bringbar sind.

3. Band nach Anspruch 2, **dadurch gekennzeichnet, dass** die Kopplungsmittel einen in einer zur Scharnierachse (S) senkrechten Ebene verlaufenden Rastvorsprung (22, 23) umfassen.

4. Band nach Anspruch 3, **dadurch gekennzeichnet, dass** die Gegenkopplungsmittel eine komplementär zu dem Rastvorsprung (22, 23) ausgebildete, umlaufende Rastnut umfassen.

5. Band nach Anspruch 4, **dadurch gekennzeichnet, dass** das Kopplungselement (17) ein mit dem einen Büchsenteil (14) und ein mit dem anderen Büchsenteil (16) in Eingriff bringbares Teil (18, 19) umfasst.

6. Band nach Anspruch 5, **dadurch gekennzeichnet, dass** die Teile (18, 19) des Kopplungselements (17) parallel zur Scharnierachse verlaufende Fortsätze (24, 25; 26, 27) umfassen, die über eine Rastverbindung in Richtung der Scharnierachse koppelbar sind.

7. Band nach Anspruch 6, **dadurch gekennzeichnet, dass** die Fortsätze (24, 25; 26, 27) in Führungsnuten (12) in einer vom Bandbolzen (11) durchsetzten Aufnahme (6) in dem Flügelbandteil (1) verlaufen.

8. Band nach Anspruch 7, **dadurch gekennzeichnet, dass** der Durchmesser der Aufnahme (6) im Mittenbereich (10) zwischen den Führungsnuten (12) nur geringfügig größer als der Außendurchmesser des Bandbolzens (11) ist.

9. Band nach Anspruch 7, **dadurch gekennzeichnet, dass** die Mittel zum Festlegen des Bandbolzens (11) eine zwischen den Führungsnuten (12) radial gegen den Bandbolzen (11) wirkende Madenschraube (30) umfassen.

## Claims

1. Hinge for doors, windows or the like, comprising at least one frame hinge part which can be fastened to a frame; at least one leaf/sash hinge part (1) which can be fastened to a leaf/sash; a hinge pin which engages into the hinge parts and which connects them to one another such that they can be pivoted about a hinge axis (S) and which can be secured in the leaf/sash hinge part (1) against rotations about the hinge axis (S) relative to the leaf/sash hinge part (1) and in the direction of the hinge axis (S); and a threaded bush (13) which surrounds the hinge pin (11), has an external thread (15), engages into a complementary internal thread (9) provided in the leaf/sash hinge part (1) and is supported by its lower end side directly or indirectly on the frame hinge part, wherein the threaded bush (13) is rotationally coupled to the hinge pin (11), but is arranged such that it can be displaced in the direction of the hinge axis (S), wherein the threaded bush (13) comprises a lower region having the external thread (15) and an upper, thread-free region, wherein the external diameter of the thread-free region corresponds approximately to the core diameter of the external thread (15), and wherein the two regions are formed by separate bush parts (14, 16), **characterized in that** a coupling element (17) for fixing the two bush parts (14, 16) in the direction of the hinge axis (S) is provided between the two bush parts (14, 16) and is arranged in the leaf/sash hinge part in a rotationally fixed manner, and **in that** the lower bush part (14) can be rotated relative to the coupling element (17) about the hinge axis (S).

2. Hinge according to Claim 1, **characterized in that** the coupling element (17) comprises, at each extreme end, coupling means which can be engaged with mating coupling means on each one of the bush parts (14, 16).

3. Hinge according to Claim 2, **characterized in that** the coupling means comprise a latching projection (22, 23) extending in a plane perpendicular to the hinge axis (S).

4. Hinge according to Claim 3, **characterized in that** the mating coupling means comprise a peripheral latching groove formed in a complementary manner to the latching projection (22, 23).

5. Hinge according to Claim 4, **characterized in that** the coupling element (17) comprises a part (18) which can be engaged with one bush part (14) and a part (19) which can be engaged with the other bush part (16).

6. Hinge according to Claim 5, **characterized in that** the parts (18, 19) of the coupling element (17) comprise lugs (24, 25; 26, 27) which extend parallel to the hinge axis and which can be coupled by means of a latching connection in the direction of the hinge axis.

7. Hinge according to Claim 6, **characterized in that** the lugs (24, 25; 26, 27) extend in guide grooves (12) in a receptacle (6) in the leaf/sash hinge part (1) through which the hinge pin (11) passes.

8. Hinge according to Claim 7, **characterized in that** the diameter of the receptacle (6) in the centre region (10) between the guide grooves (12) is only slightly larger than the external diameter of the hinge pin (11).

9. Hinge according to Claim 7, **characterized in that** the means for securing the hinge pin (11) comprise a grub screw (30) acting radially against the hinge pin (11) between the guide grooves (12).

## Revendications

1. Paumelle pour portes, fenêtres ou leur équivalent,
avec au moins une partie de paumelle associée au cadre pouvant être fixée à un cadre ;
avec au moins une partie de paumelle associée à l'ouvrant (1) pouvant être fixée à un ouvrant ;
avec un goujon de paumelle s'emboîtant dans les parties de paumelle et les reliant entre elles de façon à leur permettre de pivoter autour d'un axe de charnière (S), ledit goujon pouvant être fixé dans la partie de paumelle associée à l'ouvrant (1) de façon à ne pas pouvoir tourner autour de l'axe de charnière (S) par rapport à la partie de paumelle associée à l'ouvrant (1) ni en direction de l'axe de charnière (S) ; et
avec une douille filetée (13) entourant le goujon de paumelle (11) et comportant un filet extérieur (15) s'emboîtant dans un filet intérieur (9) complémentaire prévu dans la partie de paumelle associée à l'ouvrant (1) et s'appuyant avec son côté avant inférieur de façon directe ou indirecte sur la partie de paumelle associée au cadre, la douille filetée (13) étant couplée en rotation au goujon de paumelle (11), de façon toutefois à pouvoir être décalée en direction de l'axe de charnière (S), la douille filetée (13) comportant une zone inférieure comprenant le filet extérieur (15) et une zone supérieure sans filetage, le diamètre extérieur de la zone sans filetage correspondant approximativement au diamètre du centre du filetage extérieur (15) et les deux zones étant formées par des parties de douille (14, 16) séparées ; **caractérisée en ce que** :
un élément de couplage (17) est prévu entre les deux parties de douille (14, 16) pour fixer les deux parties de douille (14, 16) en direction de l'axe de charnière (S), ledit élément étant disposé solidairement en rotation dans la partie de paumelle associée à l'ouvrant, et que la partie de douille (14) inférieure peut tourner autour de l'axe de charnière (S) par rapport à l'élément de couplage (17).

2. Paumelle selon la revendication 1, **caractérisée en ce que** l'élément de couplage (17) comprend des moyens de couplage au niveau de chaque extrémité avant, lesdits moyens pouvant être mis en prise avec des contre-moyens de couplage au niveau respectivement d'une des parties de douille (14, 16).

3. Paumelle selon la revendication 2, **caractérisée en ce que** les moyens de couplage comprennent une saillie d'encliquetage (22, 23) s'étendant dans un plan perpendiculaire à l'axe de charnière (S).

4. Paumelle selon la revendication 3, **caractérisée en ce que** les contre-moyens de couplage comprennent une rainure d'encliquetage périphérique réalisée de façon complémentaire par rapport à la saillie d'encliquetage (22, 23).

5. Paumelle selon la revendication 4, **caractérisée en ce que** l'élément de couplage (17) comprend deux parties (18, 19) dont une peut respectivement être mise en prise avec une partie de douille (14) et l'autre avec l'autre partie de douille (16).

6. Paumelle selon la revendication 5, **caractérisée en ce que** les parties (18, 19) de l'élément de couplage (17) comprennent des appendices (24, 25 ; 26, 27) s'étendant parallèlement à l'axe de charnière, lesdits appendices pouvant être couplés en direction de l'axe de charnière par le biais d'une liaison par encliquetage.

7. Paumelle selon la revendication 6, **caractérisée en ce que** les appendices (24, 25 ; 26, 27) s'étendent dans des rainures de guidage (12), dans un logement (6) traversé par le goujon de paumelle (11) prévu dans la partie de paumelle associée à l'ouvrant (1).

8. Paumelle selon la revendication 7, **caractérisée en ce que** le diamètre du logement (6) prévu dans la zone centrale (10) située entre les rainures de guidage (12) n'est que légèrement plus grand que le diamètre extérieur du goujon de paumelle (11).

9. Paumelle selon la revendication 7, **caractérisée en ce que** les moyens de fixation du goujon de paumelle (11) comprennent une vis sans tête (30) agissant dans le plan radial contre le goujon de paumelle (11), entre les rainures de guidage (12).
